# FASCICULE DE BREVET EUROPEEN

(11) **EP 0 788 969 B1**
(45) Date de publication et mention de la délivrance du brevet: **21.11.2001**
(21) Numéro de dépôt: 97430005.5
(22) Date de dépôt: 07.02.1997
(51) Int. Cl.: B63B 22/18, B63C 11/48, B63C 11/42

(54) **Véhicule subaquatique quasi immergé autopropulsé et radiocommandé**
Halbtauchendes,selbst angetriebenes und ferngesteuertes Unterwasserfahrzeug
Semi-submergible, self-propelled and radio controlled underwater vehicle

(30) Priorité: 09.02.1996 FR 9601598
(43) Date de publication de la demande: 13.08.1997
(73) Titulaire: IFREMER INSTITUT FRANCAIS DE RECHERCHE POUR L'EXPLOITATION DE LA MER, 92138 Issy-les-Moulineaux Cédex (FR)
(72) Inventeur: Michel, Jean-Louis, 83000 Toulon (FR)
(74) Mandataire: Domange, Maxime

(56) Documents cités:
- EP-A- 0 165 192
- WO-A-85/04004
- DE-U- 9 407 816
- FR-A- 2 697 001
- GB-A- 2 060 504
- US-A- 4 502 407
- US-A- 5 283 767
- US-A- 5 577 942
- DAVID EGLES: "Ranger 1:A Self-Propelled Data Buoy.(Conference record of "Ocean Engineering and the Environment")" 14 Novembre 1985 , MARINE TECHNOLOGY SOCIETY , SAN DIEGO,CALIFORNIA XP002031697 * page 56, colonne de droite, alinéa 4 - page 57, colonne de droite, alinéa 3; figure 1 *

## Description

La présente invention concerne un véhicule autopropulsé subaquatique inhabité radio commandé affleurant légèrement à la surface de l'eau dont la manoeuvrabilité permet de positionner avec précision une charge utile, par exemple une caméra de télévision immergée.

Pour certaines applications on a besoin d'effectuer des recherches, des inspections ou des travaux sous l'eau dans les océans, les mers, les lacs, etc..

Utiliser un véhicule inhabité radio commandé permet de réduire les coûts d'opération par rapport à l'utilisation de plongeurs ou d'outils déployés par des navires de surface opérés par du personnel.

Pour les reconnaissances par ondes acoustiques, il existe des bateaux habités ou non tel que décrit dans la demande de brevet WO85/04004 radio positionnés et/ou commandés, ou des engins inhabités complètement immergés autopropulsés et télé commandés tel que celui décrit dans la demande de brevet FR 2697001 ou même radio commandé dotés de mats remontant jusqu'en surface et de quille, ces derniers étant opérés à grande vitesse, ce qui ne permet pas de les utiliser pour les explorations visuelles ou les opérations en station.

Pour les reconnaissances visuelles on peut utiliser un véhicule sous-marin télé opéré par câble (Remotely Operated Vehicle en anglosaxon) tel que décrit dans le brevet US54502407 mais le câble, même réduit à une simple fibre optique, devient trop vite une gène.

On peut également utiliser un navire de surface radio commandé remorquant une caméra, mais le système est sensible aux conditions de vent et de vague tandis que ses actionneurs doivent être suffisamment immergés pour éviter les phénomènes de cavitation, de même les capteurs doivent être déportés pour éviter les turbulences de l'interface air-eau.

Le véhicule selon l'invention n'est pas un navire de surface qui offre une prise au vent importante ni un véhicule sous-marin totalement submergé relié par câble à sa base et qui en limite la mise en oeuvre, ni un véhicule sous-marin fait pour évoluer à grande vitesse avec des excroissances (mats et quille), lesdits véhicules étant de plus complexes et coûteux..

L'engin selon l'invention est un véhicule inhabité subaquatique auto propulsé comportant un moyen de protection externe à l'intérieur duquel sont disposés au moins une enceinte étanche comprenant divers équipements nécessaires au fonctionnement du véhicule, au moins une charge utile apte à relever toute information ou mesure donnée dans le milieu marin et au moins une réserve de flottabilité ; ledit véhicule suivant l'invention est radio commandé et quasi immergé, affleurant la surface de l'eau grâce à sa flottabilité et comporte au moins une antenne radioélectrique, une source d'énergie électrique embarquée et au moins deux moto propulseurs lui donnant une possibilité de manoeuvre et de déplacement autour d'un point donné..

Quasi immergé, le véhicule selon l'invention est caractérisé par une flottabilité très faible qui peut être de l'ordre de quelques pour cents de son volume déplacé, ce qui permet de ne faire émerger que sa partie supérieure comme un iceberg pour permettre de dégager de la surface de l'eau les antennes de transmissions radioélectriques (positionnement, contrôle, commande).

Ce véhicule est immergé mais flottant, nous avons donc employé le terme de quasi immergé pour décrire cette particularité. Affleurant à la surface de l'eau, il est ainsi peu sensible au vent et à la houle courte due au vent. Un autre avantage est que ses propulseurs ou actionneurs, et les capteurs permettant de relever les informations ou mesures voulues dans le milieu marin sont déjà immergés par construction. Ledit moyen de protection est de préférence un châssis de forme tubulaire permettant de poser le véhicule sur le sol et dans lequel tous les équipements de celui-ci sont fixés ; la source d'énergie embarquée est de préférence constituée de batteries électriques, le véhicule étant conçu pour pouvoir naviguer d'une manière complètement autonome au moins sur le plan énergétique. Des patins à la partie inférieure du châssis contribue également à la facilité de sa mise en oeuvre.

Le fait que l'engin reste toujours flottant permet de faciliter sa pesée et de le récupérer facilement même en cas d'avarie notamment si ses actionneurs sont défaillants. Sa structure et sa conception sont assez simple et donc moins coûteuses que les appareils existants à ce jour tel qu'évoqué en introduction : sa mise en ouvre ne nécessite pas en particulier de support de surface et est bien adapté aux contrôles des fonds de faibles profondeurs, tel qu'en particulier près des cotes permettant son application dans le domaine du contrôle et de la protection de l'environnement ; en particulier il permet une surveillance sous-marine par télévision ainsi que des mesures, des prélèvements et des largages ou des récupérations d'objets .

Le véhicule est autopropulsé, la partie principale, qui est ainsi immergée, comporte notamment la source d'énergie et les propulseurs qui sont disposés de manière à rendre le véhicule très manoeuvrant même lorsqu'il doit opérer en station.

L'engin est doté d'une charge utile qui peut être différente suivant les modes de réalisation.

Suivant un mode de réalisation, la charge utile peut être composée par une caméra de télévision intégrée au véhicule ou déportée à l'extrémité d'une câble avec si nécessaire une gestion du câble par un treuil.

La charge utile peut également être constituée par des capteurs, intégrés ou déportés de la même manière que pour les caméras de télévision, servant à mesurer la qualité de l'eau ou les caractéristiques des fonds.

Le véhicule est radio commandé, il est commandé mais aussi contrôlé en utilisant des ondes radioélectriques qui le relient avec une base à terre ou une base en mer.

Les commandes sont envoyées par la base vers le véhicule par exemple à l'aide d'une radio commande utilisée en radio modélisme.

Son contrôle, depuis la base, s'effectue visuellement ou grâce à la réception des informations ou des images transmises par les ondes radioélectriques émises par l'engin.

Des données sont également transmises du véhicule vers la base.

Le résultat est un nouveau type de véhicule inhabité subaquatique autopropulsé pour des applications particulières et spécifiques pour lequel aucun autre engin existant n'est vraiment adapté. On pourrait citer d'autres avantages de la présente invention mais ceux cités ci-dessus en montrent déjà suffisamment pour en prouver la nouveauté et l'intérêt. La description et les figures ci-après représentent un exemple de réalisation mais n'ont aucun caractère limitatif : d'autres réalisations sont possibles dans le cadre de la portée et de l'étendue de cette invention, en particulier en changeant la forme de la structure de protection externe et de différents composants telle que la réserve de flottabilité, les containers et enceintes étanches etc.
- la Fig.1a montre un schéma simplifié de la base permettant la télécommande à distance du dispositif suivant l'invention,
- la Fig.1b représente une vue latérale en coupe partielle simplifiée du véhicule inhabité subaquatique quasi immergé suivant l'invention.
- la figure 2 représente une vue prespective du véhicule suivant l'invention.

Le véhicule schématisé à la Fig. 1b, est utilisé pour placer ou déplacer de façon précise une charge utile intégrée au véhicule ou déportée par l'intermédiaire d'un câble déroulé depuis un treuil sous-marin embarqué sur le véhicule Le déport pourrait aussi être obtenu dans certains cas avec un simple câble déployé sous le véhicule et de longueur fixe.

La charge utile peut être définie en fonction des missions, par exemple pour des missions de reconnaissance ou d'inspection elle peut être constituée par des caméras de télévision immergées, placées à la partie inférieure du véhicule pour toute observations visuelles en dessous de celui-ci, ou des capteurs de mesure de la qualité de l'eau (oxygène dissous, nitrates...) ou des instruments de mesure des caractéristiques du sol ou du sous-sol (bathymétrie, imagerie, pénétration de sédiment, ).

Selon d'autres modes de réalisation la charge utile déportée peut être télé opérée et comporter elle même des actionneurs allant par exemple jusqu'à une propulsion.

Le dispositif tel que représenté sur la figure 1a comporte une base à terre ou en mer à partir de laquelle le véhicule est commandé et contrôlé par des ondes radioélectriques.

A titre d'exemple nous avons fait figurer schématiquement:
- une radio-commande qui permet de commander le véhicule et notamment ses propulseurs ,
- un écran de télévision recevant les images et les données transmises par le véhicule tout en étant relié d'une part à un ordinateur personnel qui permet un traitement en temps réel avec un archivage spécifique et d'autre part à un magnétoscope qui permet les enregistrements des vues sous-marines et des données, notamment de positionnement, sur un support magnétique commun selon un standard usuel.

Le dispositif comporte également le véhicule dont l'agencement est présenté en perspective en Fig.2. Le véhicule est constitué autour d'un châssis léger réalisé en aluminium comprenant d'une part deux patins qui donnent une assise à l'engin notamment lorsqu'il arrive sur la côte et qui supportent les équipements principaux et d'autre part une défense faisant le tour complet de l'engin. Cette défense permet de fixer les moto propulseurs à l'intérieur du périmètre de protection.

Le nombre de propulseurs est au moins de deux pour assurer une bonne manoeuvrabilité, à la verticale d'un point que l'on veut observer, par exemple en vidéo, sur le fond et peut être plus élevé en fonction de la manoeuvrabilité recherchée. Des actionneurs ou motopropulseurs verticaux ou une orientation de ceux horizontaux peuvent également être rajoutés pour obtenir une immersion totale du véhicule pendant certaines phases ponctuelles de mission tels que pour des prélèvements. Quatre moto propulseurs sont représentés sur les figures ci-après orientés deux par deux suivant des axes perpendiculaires.

Un coffret étanche est fixé sur les deux patins par l'intermédiaire de supports compliants. A l'intérieur de ce coffret marinisé sont implantés les batteries rechargeables, les alimentations ainsi que l'électronique de commande et de contrôle.

Le flotteur 5 est situé au dessus du coffret 4 de façon à assurer au véhicule une bonne stabilité et une légère flottabilité. A la partie supérieure de la réserve de flottabilité ou du flotteur 5 sont disposés plusieurs appendices dépassant au dessus de la surface de l'eau :
- des antennes 7 pour permettre le positionnement grâce à un système de radio localisation ou de positionnement (par satellites comme avec le Global Positioning System, de base ou différentiel; ou autre), la commande (radio-commande de modélisme par exemple), le contrôle (les signaux vidéos des caméras embarqués étant ainsi radio transmis mais pouvant aussi enregistrés sur le véhicule ainsi que toutes données de télésurveillance, informations et mesures relevées dans le milieu marin grâce aux divers capteurs embarqués),
- un flash intermittent 12 qui permet le repérage de surface,
- une caméra de télévision 17 de pilotage et de surveillance en surface du plan d'eau pour aider le pilotage en particulier lors des déplacements éloignés et surveiller les abords du site où le véhicule est amené à opérer.

On ne sortirait ainsi pas du cadre de l'invention en substituant ou complétant la source d'énergie électrique actuelle sous la forme de batteries 4 par une autre source solaire et/ou thermique.

On ne sortirait pas non plus du cadre de l'invention en substituant ou en adjoignant aux capteurs embarqués ou déportés, des instruments permettant des prélèvements ou même des interventions sur le fond de la mer comme par exemple pour le relevage ou la récupération ainsi que le dépôt ou le largage d'objets comme on pourrait le faire en larguant des marqueurs qui permettraient de baliser un site.

On ne sortirait pas non plus du cadre de l'invention en proposant un véhicule doté de carénages extérieurs ou conçu de façon à ce que le carénage serve de châssis partiellement ou totalement. Ce serait par exemple le cas dans une version où l'influence des courants serait à prendre en compte de façon plus importante.

On ne sortirait pas non plus du cadre de l'invention en rendant le véhicule plus ou moins autonome non pas seulement en énergie mais également dans ses fonctions opérationnelles, pendant certaines phases particulières de mission allant notamment jusqu'à l'immersion ponctuelle totale. Ce serait par exemple le cas où l'on souhaiterait se rapprocher des fonds.

On ne sortirait pas non plus du cadre de l'invention en dotant le véhicule d'un équipement embarqué tel qu'un moyen de transmission acoustique comportant au moins un émetteur et/ou récepteur immergé apte à commander et/ou contrôler à distance un dispositif distinct du véhicule par des ordres transmis par voix acoustique. Ce serait par exemple le cas où l'on recueillerait des mesures collectées par un station de fond. Ce pourrait être aussi le cas où l'on veut commander à distance des actions sur un dispositif immergé fixe comme une station de fond ou aussi mobile comme pourrait l'être un autre véhicule.
On ne sortirait pas non plus du cadre de l'invention en dotant en option le véhicule d'une liaison par câble électrique et/ou à fibre optique pour des cas particuliers depuis une base fixe côtière par exemple. Ce pourrait être par exemple le cas où une énergie importante est nécessaire pour des opérations de très longue durée. Ce pourrait être aussi le cas où des images de très haute qualité doivent être transmises en temps réel.

## Revendications

1. Véhicule inhabité subaquatique (1) auto propulsé comportant un moyen (3) de protection externe à l'intérieur duquel sont disposés au moins une enceinte étanche (4) comprenant divers équipements nécessaires au fonctionnement du véhicule, au moins une charge utile (8,9) apte à relever toute information ou mesure donnée dans le milieu marin et au moins une réserve de flottabilité (5) **caractérisé en ce que** ledit véhicule est radio commandé et quasi immergé, affleurant la surface de l'eau grâce à sa flottabilité (4,5) et comporte au moins une antenne radioélectrique (7), une source d'énergie électrique embarquée et au moins deux moto propulseurs (6) lui donnant une possibilité de manoeuvre et de déplacement autour d'un point donné.

2. Véhicule subaquatique suivant la revendication 1 **caractérisé en ce que** ledit moyen de protection (3) est un châssis, permettant de poser le véhicule et dans lequel tout les équipements de celui-ci sont fixés, et la source d'énergie embarquée est constituée de batteries.

3. Véhicule selon l'une quelconque des revendications 1 ou 2 **caractérisé en ce qu'**il comporte une source d'énergie solaire.

4. Véhicule selon une quelconque des revendications 1 à 2 **caractérisé en ce qu'**il comporte une source d'énergie thermique.

5. Véhicule selon l'une quelconque des revendications 1 à 4 **caractérisé en ce qu'**il comporte une caméra de télévision de pilotage (17) placée à la partie supérieure de sa réserve de flottabilité (5) dépassant au dessus de la surface de l'eau et au moins une caméra de télévision (8) placée à la partie inférieure du véhicule pour toute observation visuelle en dessous de celui-ci, les signaux vidéo desdites caméras étant radiotransmis et pouvant être enregistrés sur le véhicule.

6. Véhicule selon l'une quelconque des revendications 1 à 5 **caractérisé en ce qu'**il comporte un système de radiolocalisation ou de positionnement par satellite transmis par l'intermédiaire d'une antenne (7) placée à la partie supérieure du véhicule pour dépasser au dessus de la surface de l'eau.

7. Véhicule selon l'une quelconque des revendications 1 à 6 **caractérisé en ce que** ladite charge utile est au moins constituée d'instruments de mesure de la qualité de l'eau et/ou des caractéristiques du sol ou du sous sol.

8. Véhicule selon l'une quelconque des revendications 1 à 7 **caractérisé en ce que** ladite charge utile est constituée au moins d'instruments permettant des prélèvements ou des interventions sur le fond de la mer tels que le dépôt et le relevage d'objets ou encore de largages.

9. Véhicule selon l'une quelconque des revendications 1 à 8 **caractérisé en ce que** la dite charge utile et/ou ladite caméra de télévision(8) est déportée (9) par un câble déployé sous ledit véhicule.

10. Véhicule selon la revendication 9 **caractérisé en ce que** ledit câble (10) est déroulé depuis un treuil sous-marin (11) embarqué sur ledit véhicule.

11. Véhicule selon l'une quelconque des revendications 1 à 10 **caractérisé en ce qu'**il comporte un équipement embarqué, dont au moins un émetteur et/ou récepteur acoustique immergé, apte à commander et/ou contrôler à distance un dispositif distinct du véhiculepar des ordres transmis par voix acoustique.

## Patentansprüche

1. Unbemanntes, selbstfahrendes Unterwasserfahrzeug (1) mit einer äußeren Schutzeinrichtung (3), innerhalb derer wenigstens ein dichtes Gehäuse (4) mit verschiedenen zum Betrieb des Fahrzeugs erforderlichen Ausrüstungen angeordnet ist, sowie wenigstens einer Nutzlast (8, 9), die alle im Unterwasserbereich vorhandenen Informationen oder Meßwerte zu erfassen vermag, und wenigstens einem Schwimmkörper (5),
**dadurch gekennzeichnet, daß** das Fahrzeug ferngesteuert und halb untergetaucht ist, aufgrund seines Schwimmkörpers (4, 5) mit der Wasseroberfläche abschließt, und wenigstens eine Funkantenne (7), eine fahrzeugeigene elektrische Energiequelle und wenigstens zwei Triebwerke (6) umfaßt, welche ihm eine Manövrier- und Bewegungsmöglichkeit um einen gegebenen Punkt herum verleihen.

2. Unterwasserfahrzeug nach Anspruch 1,
**dadurch gekennzeichnet, daß** die Schutzeinrichtung (3) ein Rahmen ist, der das Aufstellen des Fahrzeugs ermöglicht und in dem alle seine Ausrüstungen befestigt sind, und daß die eingebaute Energiequelle aus Batterien besteht.

3. Fahrzeug nach einem der Ansprüche 1 oder 2,
**dadurch gekennzeichnet, daß** es eine Solarenergiequelle aufweist.

4. Fahrzeug nach einem der Ansprüche 1 bis 2,
**dadurch gekennzeichnet, daß** es eine Wärmeenergiequelle aufweist.

5. Fahrzeug nach einem der Ansprüche 1 bis 4,
**dadurch gekennzeichnet, daß** es eine im oberen Teil seines Schwimmkörpers (5) angebrachte und über die Wasseroberfläche hinausreichende Steuerungskamera (17) sowie wenigstens eine Fernsehkamera (8) aufweist, die im unteren Teil des Fahrzeugs zur Beobachtung des unter ihm gelegenen Bereichs angebracht ist, wobei die Videosignale dieser Kameras durch Funk übertragen und im Fahrzeug gespeichert werden können.

6. Fahrzeug nach einem der Ansprüche 1 bis 5,
**dadurch gekennzeichnet, daß** es ein System zur Funk- oder Satellitenortung umfaßt, welches mittels einer Antenne (7) übertragen wird, die im oberen Teil des Fahrzeugs angebracht ist und über die Wasseroberfläche hinausreicht.

7. Fahrzeug nach einem der Ansprüche 1 bis 6,
**dadurch gekennzeichnet, daß** die Nutzlast wenigstens aus Instrumenten zur Messung der Wasserqualität und/oder der Boden- oder Unterbodeneigenschaften besteht.

8. Fahrzeug nach einem der Ansprüche 1 bis 7,
**dadurch gekennzeichnet, daß** die Nutzlast wenigstens aus Instrumenten besteht, die Entnahmen aus oder Arbeiten am Meeresboden ermöglichen, wie zum Beispiel das Ablegen und Bergen von Gegenständen oder das Ausbringen von Gegenständen.

9. Fahrzeug nach einem der Ansprüche 1 bis 8,
**dadurch gekennzeichnet, daß** die Nutzlast und/oder die Fernsehkamera (8) durch ein unterhalb des Fahrzeugs angeordnetes Kabel nachgeschleppt wird.

10. Fahrzeug nach Anspruch 9,
**dadurch gekennzeichnet, daß** das Kabel (10) von einer fahrzeugeigenen Unterwasserwinde (11) abgerollt wird.

11. Fahrzeug nach einem der Ansprüche 1 bis 10,
**dadurch gekennzeichnet, daß** es eine fahrzeugeigene Ausrüstung umfaßt, darunter wenigstens einen Unterwassersender und/oder -empfänger zur akustischen Übertragung, der eine nicht im Fahrzeug befindliche Vorrichtung durch akustisch übertragene Befehle aus der Ferne zu steuern und/oder zu überwachen vermag.

## Claims

1. Unmanned underwater self-propelled vehicle (1) comprising an external protection device (3) inside which placed are at least one sealed chamber (4) including various items of equipment required for functioning of the vehicle, at least one live weight (8, 9) able to record any item of information or given measurement in the marine environment, and at least one buoyancy reserve (5), **characterised in that** said vehicle is a controlled radio and almost submerged and flush with the surface of the water by virtue of its buoyancy (4, 5) and comprises at least one radio-electric antenna (7), an embarked source of electric energy and at least two motive power units (6) enabling it to manoeuvre and move around a given point.

2. Underwater vehicle according to claim 1,
**characterised in that** said protection device (3) is a frame making it possible to place the vehicle and in which all the equipment of said vehicle is fixed, the embarked source of energy being a set of batteries.

3. Vehicle according to claim 1 or 2, **characterised in that** it comprises a source of solar energy.

4. Vehicle according to claim 1 or 2, **characterised in that** it comprises a source of thermal energy.

5. Vehicle according to any one of claims 1 to 4,
**characterised in that** it comprises a control television camera (17) placed at the upper portion of its buoyancy reserve (5) above the surface of the water, and at least one television camera (8) placed at the lower portion of the vehicle for any visual observation below the latter, the video signals of said cameras being radio-transmitted and able to be recorded on the vehicle.

6. Vehicle according to any one of claims 1 to 5,
**characterised in that** it comprises a satellite positioning or radio-localisation system transmitted by means of an antenna (7) placed at the upper portion of the vehicle so as to be above the surface of the water.

7. Vehicle according to any one of claims 1 to 6,
**characterised in that** said live weight is at least constituted by instruments for measuring the quality of the water and/or the characteristics of the soil or sub-soil.

8. Vehicle according to any one of claims 1 to 7,
**characterised in that** said live weight is constituted by at least instruments for taking samples or carrying out interventions at the bottom of the sea, such as removing or lifting up or even dropping objects.

9. Vehicle according to any one of claims 1 to 8,
**characterised in that** said live weight and/or said television camera (8) is/are offset (9) by a cable placed under said vehicle.

10. Vehicle according to claim 9, **characterised in that** said cable (10) is unwound from a sub-marine winch (11) embarked on said vehicle.

11. Vehicle according to any one of claims 1 to 10,
**characterised in that** it comprises an embarked item of equipment including at least one embarked submerged acoustic transmitter and/or receiver able or control and/or remotecontrol a separate device of the vehicle via orders transmitted by an acoustic voice.
